# DEMANDE DE BREVET EUROPEEN

(11) **EP 4 728 926 A1**
(43) Date de publication de la demande: **22.04.2026**
(21) Numéro de dépôt: 25205087.7
(22) Date de dépôt: 26.09.2025
(51) Int. Cl.: A45D 34/04, B43K 5/18

(54) **DISPOSITIF DE DISTRIBUTION ET D' APPLICATION D'UN PRODUIT FLUIDE, NOTAMMENT D'UN PRODUIT COSMÉTIQUE FLUIDE**

(30) Priorité: 16.10.2024 FR 2411234
(71) Demandeur: ALBEA SERVICES, 92400 Courbevoie (FR)
(72) Inventeur: EZZINA, Emir, 92230 Gennevilliers (FR)
(74) Mandataire: Gevers & Orès

(57) **Abrégé**

L'invention concerne un dispositif (10) de distribution et d'application d'un produit fluide, notamment d'un produit cosmétique fluide comprenant :
- un réservoir (12) destiné à contenir le produit fluide et qui s'étend selon un axe longitudinal principal (X), et
- une tête (14) de distribution et d'application montée sur le réservoir (12), disposée à une extrémité axiale ouverte du réservoir (12),

la tête (14) de distribution et d'application comprenant un corps (34) monté sur le réservoir (12) et un applicateur (36) s'étendant d'une extrémité applicatrice externe vers une extrémité interne en contact avec le produit fluide, l'applicateur (36) étant mobile en translation par rapport au corps (34) entre une position de repos et une position de distribution du produit fluide, la position de distribution étant atteinte par une pression sur l'extrémité applicatrice,
l'applicateur (36) comprenant en outre un moyen d'ouverture et de fermeture du dispositif (10) coopérant avec un orifice de distribution du corps (34) de sorte à interdire la distribution du produit fluide lorsque l'applicateur (36) est en position de repos et avec un moyen de rappel de la tête (14) de distribution et d'application en position de distribution du produit fluide de sorte à ce que l'applicateur (36) revienne automatiquement en position de repos.

## Description

### Domaine technique de l'invention

L'invention concerne un dispositif de distribution et d'application d'un produit fluide, notamment d'un produit cosmétique fluide.

### Arrière-plan technique

Il existe sur le marché un certain nombre de produits cosmétiques avec des applicateurs spécifiques aux produits, aux traitements ou aux zones d'application.

Certains applicateurs doivent pouvoir répandre le produit sur une large zone, d'autres doivent répandre le produit de manière plus localisée, voire très localisée.

Dans ce dernier cas, il existe des distributeurs présentant des agencements particuliers pour délivrer le produit en exerçant une pression sur le réservoir, ou sur l'une des pièces permettant la distribution.

Très souvent ces systèmes comprennent des systèmes de valves et/ou de pistons pour déplacer le produit cosmétique jusqu'à un orifice de distribution.

Il s'agit alors d'une structure comprenant un grand nombre de pièces assemblées et agencées de manière complexe pour obtenir la distribution du produit cosmétique. La fabrication de tels distributeurs est alors coûteuse en termes de temps et de matière.

Il peut aussi s'agir de distributeurs où un simple écrasement du réservoir permet la distribution du produit.

Il y a alors un risque d'endommager le distributeur au fur et à mesure de l'utilisation. Le distributeur peut aussi présenter des fuites lors du stockage si un écrasement du réservoir a accidentellement lieu.

Par ailleurs, la distribution n'est pas très homogène, une grosse quantité de produit étant distribuée au moment de l'écrasement du réservoir en une seule zone au lieu d'une distribution progressive tout au long de l'application.

Il existe donc un besoin de perfectionnement des distributeurs, notamment pour obtenir des distributeurs présentant une distribution homogène et régulée en une zone précise, et qui reste de fabrication simple et peu coûteuse.

### Résumé de l'invention

L'invention concerne un dispositif de distribution et d'application d'un produit fluide, notamment d'un produit cosmétique fluide, comprenant :
- un réservoir destiné à contenir le produit fluide et qui s'étend selon un axe longitudinal principal, et
- une tête de distribution et d'application montée sur le réservoir, disposée à une extrémité axiale ouverte du réservoir,

la tête de distribution et d'application comprenant un corps monté sur le réservoir et un applicateur s'étendant d'une extrémité applicatrice externe vers une extrémité interne en contact avec le produit fluide, l'applicateur étant mobile en translation par rapport au corps entre une position de repos et une position de distribution du produit fluide, la position de distribution étant atteinte par une pression sur l'extrémité applicatrice,
l'applicateur comprenant en outre un moyen d'ouverture et de fermeture du dispositif coopérant avec un orifice de distribution du corps de sorte à interdire la distribution du produit fluide lorsque l'applicateur est en position de repos et avec un moyen de rappel de la tête de distribution et d'application en position de distribution du produit fluide de sorte à ce que l'applicateur revienne automatiquement en position de repos.

En position de repos, le moyen d'ouverture et de fermeture obture l'orifice de distribution et empêche ainsi le produit fluide de sortir du dispositif. Une fermeture étanche est obtenue par coopération du moyen d'ouverture et de fermeture avec l'orifice de distribution.

Lorsqu'une pression est exercée sur l'extrémité applicatrice l'applicateur subit une translation entraînant un éloignement du moyen d'ouverture et de fermeture de l'orifice de distribution. Un passage du produit fluide est alors formé au niveau de l'orifice de distribution permettant sa sortie et sa distribution, notamment jusqu'à l'extrémité applicatrice de l'applicateur.

Par ailleurs, le moyen de rappel permet un retour automatique de l'applicateur en position de repos lorsque l'utilisateur n'exerce plus de pression, permettant ainsi le retour automatique de la fermeture étanche et assurant une fiabilité d'étanchéité au dispositif.

Par un geste simple de pression de l'extrémité applicatrice sur la zone d'application, l'utilisateur obtient la distribution du produit fluide qui est stoppée dès que l'utilisateur éloigne l'extrémité applicatrice de la zone d'application, c'est-à-dire lorsqu'il arrête d'exercer une pression sur celle-ci et l'étanchéité du dispositif revenant automatiquement sans que l'utilisateur n'ait besoin d'un geste supplémentaire.

Selon différents modes de réalisation, qui pourront être pris ensemble ou séparément :
- le moyen d'ouverture et de fermeture s'étend d'une première extrémité coopérant avec l'orifice de distribution vers une seconde extrémité coopérant avec le moyen de rappel,
- la première extrémité du moyen d'ouverture et de fermeture est adjacente à l'extrémité applicatrice de l'applicateur,
- le moyen d'ouverture et de fermeture s'étend axialement entre 1/15 et 1/3 de la longueur de l'applicateur,
- le moyen d'ouverture et de fermeture s'étend axialement entre 1/10 et 1/6 de la longueur de l'applicateur,
- l'orifice de distribution est situé une extrémité distale du corps de la tête de distribution et d'application,
- l'applicateur comprend une tige s'étendant longitudinalement de l'extrémité applicatrice vers l'intérieur de la tête de distribution et d'application,
- la seconde extrémité du moyen d'ouverture et de fermeture est adjacente à la tige,
- la tige permet le guidage de l'applicateur de la position de repos vers la position de distribution du produit fluide et inversement,
- la tige permet le guidage du produit fluide du réservoir vers l'extrémité applicatrice,
- la tête de distribution et d'application est montée sur le réservoir de manière amovible,
- l'extrémité applicatrice est de forme arrondie,
- l'extrémité applicatrice est de forme sphérique,
- le moyen d'ouverture et de fermeture est dans le prolongement de l'extrémité applicatrice,
- le moyen d'ouverture et de fermeture est de forme générale tronconique complémentaire d'une forme tronconique interne du corps délimitée par une paroi interne du corps de sorte à assurer une fermeture étanche du dispositif,
- le moyen de rappel est de forme tronconique similaire à la forme tronconique interne du corps,
- le moyen de rappel s'étend d'une première extrémité coopérant avec le moyen d'ouverture et de fermeture vers une deuxième extrémité en appui sur une bordure de l'extrémité ouverte du réservoir,
- la première extrémité et la deuxième extrémité est reliée par au moins un brin flexible,
- le au moins un brin flexible s'enroule en hélice,
- le moyen de rappel est un ressort conique,
- la première extrémité du moyen de rappel comprend un diamètre inférieur à celui de la deuxième extrémité,
- le moyen d'ouverture et de fermeture est en appui sur la première extrémité du moyen de rappel de sorte que la pression sur l'extrémité applicatrice entraîne la compression du moyen de rappel et l'ouverture de l'orifice de distribution de la tête de distribution et d'application et un relâchement de la pression entraîne un retour en position de repos de l'applicateur,
- la deuxième extrémité du moyen de rappel comprend un trou débouchant comprenant un centre traversé par la tige de l'applicateur de sorte à ce que la tige atteigne le réservoir,
- la deuxième extrémité du moyen de rappel comprend des ouvertures de passage du produit fluide,
- les ouvertures de passages sont au moins une branche s'étendant radialement à partir du centre du trou débouchant,
- le trou débouchant comprend au moins une branche s'étendant radialement à partir du centre de sorte à laisser le produit fluide circuler,
- le trou débouchant est en forme d'étoile,
- le réservoir comprend une recharge amovible comprenant une ouverture axiale, la recharge comprenant un filetage externe coopérant avec un filetage interne d'une gaine externe du réservoir,
- le filetage externe est localisé à proximité de l'ouverture axiale de la recharge,
- avant la première utilisation l'ouverture axiale de la recharge est fermée par un opercule étanche et amovible,
- la tête de distribution et d'application comprend une pluralité de pattes flexibles s'étendant longitudinalement d'une surface externe du corps vers une extrémité libre, les pattes flexibles étant régulièrement répartie autour de l'orifice de distribution de la tête de distribution et d'application,
- l'extrémité libre des pattes flexibles est arrondie,
- l'extrémité libre des pattes flexibles est sphérique.

### Brève description des figures

D'autres caractéristiques et avantages de l'invention apparaitront au cours de la lecture de la description détaillée qui va suivre pour la compréhension de laquelle on se reportera aux dessins annexés dans lesquels :
la figure 1 est une vue en perspective d'un dispositif de distribution et d'application selon l'invention comprenant un premier exemple de réalisation d'un applicateur d'une tête de distribution et d'application avec un capuchon ouvert et en position de repos d'un applicateur ;
la figure 2 est une vue en coupe du dispositif de la figure 1 avec le capuchon fermé ;
la figure 3 est une vue en perspective éclatée du dispositif de la figure 1 ;
la figure 4 est une vue de détail de la figure 2 montrant la tête de distribution et d'application ;
la figure 5 est une vue semblable à celle de la figure 4 montrant la tête de distribution et d'application sans le capuchon et avec l'applicateur en position de distribution,
la figure 6 est une vue en perspective d'un premier exemple d'un moyen de rappel du dispositif de la figure 1 ;
la figure 7 est une vue en perspective d'un deuxième exemple d'un moyen de rappel du dispositif de la figure 1 ;
la figure 8 est une vue en perspective d'un troisième exemple d'un moyen de rappel du dispositif de la figure 1 ;
la figure 9 est une vue en perspective d'un second exemple de réalisation d'un applicateur d'une tête de distribution et d'application d'un dispositif de distribution et d'application selon l'invention ;
la figure 10 est une vue en perspective d'une variante de réalisation d'une tête de distribution et d'application d'un dispositif de distribution et d'application selon l'invention.

### Description détaillée de l'invention

Par convention, la direction « axiale » ou « longitudinale » correspond dans les figures à celle de l'axe X principal d'un dispositif de distribution et d'application d'un produit fluide, et la direction « transversale » est orthogonale à la direction axiale. Dans la description détaillée des figures qui suit, on utilisera de manière non limitative les termes « supérieur » et « inférieur » ou encore « haut » et « bas » en référence à la direction axiale. La partie inférieure du dispositif de distribution et d'application correspond, ici, à celle où est positionnée une tête de distribution et d'application.

De la même manière, les termes « extérieur ou externe » et « intérieur ou interne » sont utilisés en référence à la direction transversale, un élément extérieur étant radialement plus éloigné de l'axe X qu'un élément intérieur.

Les figures 1 à 5 illustrent un exemple d'un dispositif 10 de distribution et d'application d'un produit fluide, notamment d'un produit cosmétique, s'étendant selon un axe principal longitudinal X.

Le produit fluide est plus particulièrement un produit cosmétique capillaire, tel qu'un tonique capillaire, un produit pour la pousse des cheveux, un soin capillaire.

De façon avantageuse, le dispositif 10 se présente sous la forme générale d'un stylo.

Le dispositif 10 comprend un réservoir 12 destiné à contenir le produit fluide et une tête 14 de distribution et d'application montée sur le réservoir 12.

Le réservoir 12 s'étend selon l'axe principal longitudinal X d'un fond fermé agencé à une extrémité axiale vers une extrémité axiale ouverte opposée.

Le réservoir 12 délimite un volume réservoir de produit fluide.

La tête 14 de distribution et d'application est disposée à l'extrémité axiale ouverte du réservoir 12.

Dans le mode de réalisation représenté ici, le réservoir 12 comprend en outre une recharge 16 amovible destinée à contenir le produit cosmétique et une gaine externe 18 dans laquelle la recharge 16 est destinée à être insérée axialement et fixée de manière démontable.

Un tel agencement permet très avantageusement de conserver la gaine externe 18 du dispositif 10 lorsque l'on souhaite changer la recharge 16, par exemple lorsqu'elle est vide, lorsque le produit fluide est devenu inutilisable, ou lorsque l'utilisateur souhaite changer de produit fluide. Une telle conception est économique et écologique.

Il est notamment possible de prévoir la gaine externe 18 en un matériau solide et/ou réalisée avec un degré de finition de haute qualité, tandis que la recharge 16 est réalisée dans un matériau plus léger et moins onéreux.

Comme représenté à la figure 3, la recharge 16 présente une forme allongée et s'étend selon l'axe X principal d'un fond 20 agencé à une extrémité axiale vers une ouverture 22 agencée à une extrémité axiale opposée.

La section transversale du réservoir 12 est, ici, circulaire. En variante, la section transversale du réservoir 12 peut présenter une autre forme, par exemple polygonale.

De façon avantageuse avant la première insertion de la recharge 16 dans la gaine externe 18, l'ouverture 22 de la recharge 16 est fermé par un opercule étanche (non visible).

L'opercule peut être amovible, c'est-à-dire retirée par un utilisateur avant l'insertion de la recharge 16 dans la gaine externe 18.

L'opercule peut aussi être percée par la tête 14 de distribution et d'application lors de l'insertion de la recharge 16 dans la gaine externe 18 et/ou lors de la mise en place de la tête 14 de distribution et d'application sur le réservoir 12.

La gaine externe 18 présente une forme tubulaire qui s'étend selon l'axe X principal et comprend deux extrémités opposées ouvertes : un orifice 24 d'insertion de la recharge et une extrémité ouverte 26 de distribution du produit fluide.

De façon avantageuse, la gaine externe 18 présente une forme complémentaire à la forme de la recharge 16 de manière que la recharge 16 puisse être insérée axialement dans la gaine externe 18 par l'orifice 24 d'insertion de la recharge 16 situé, ici, à l'extrémité opposée à la tête 14 de distribution et d'application. De façon avantageuse, la recharge 16 comprend un filetage externe 28 coopérant avec un filetage interne 30 (visible en figure 4) de la gaine externe 18 du réservoir 12. La coopération des deux filetages externe et interne 28, 30 permet la fixation réversible de la recharge 16 dans la gaine externe 18 par vissage ou dévissage de la recharge 16 par rapport à la gaine externe 18.

L'extrémité ouverte 26 opposée à l'orifice 24 d'insertion de la recharge 16 comprend aussi un filetage externe 32 pour le montage de la tête 14 de distribution et d'application sur celui-ci. De façon avantageuse, la tête 14 de distribution et d'application peut, ainsi, être montée sur le réservoir 12, ici la recharge 16, de manière amovible.

La tête 14 de distribution et d'application comprend un corps 34 monté sur le réservoir 12 et un applicateur 36 du produit fluide. Le corps 34 présente une forme extérieure générale tronconique s'étendant d'une extrémité large présentant un grand diamètre vers une extrémité étroite opposée comprenant un orifice de distribution 38 permettant la sortie du produit fluide.

De façon avantageuse, l'orifice de distribution 38 est situé une extrémité distale du corps 34 de la tête 14 de distribution et d'application. Cela permet d'éviter qu'en position de repos du produit s'accumule et sèche au contact de l'extérieur. L'extrémité large du corps 34 est pourvue d'un filetage interne 40 coopérant avec le filetage externe 32 du réservoir 12, ici de la gaine externe 18. La coopération des deux filetages interne et externe 40, 42 permet le montage amovible de la tête 14 de distribution et d'application sur le réservoir 12, ici sur la gaine externe 18.

L'applicateur 36 s'étend à travers le corps 34 d'une extrémité applicatrice 44 externe vers une extrémité interne 46 en contact avec le produit fluide. Autrement dit, l'extrémité applicatrice 44 de l'applicateur 36 se trouve à l'extérieur du corps 34 et l'extrémité interne 46 se trouve à l'intérieur du corps 34. L'applicateur 36 comprend une tige 48 s'étendant longitudinalement de l'extrémité applicatrice 44 vers l'intérieur du corps 34 de la tête 14 de distribution et d'application jusqu'à l'extrémité interne 46.

La tige 48 passe à travers l'orifice de distribution 38 puis s'étend à l'intérieur du corps 34 jusqu'à l'extrémité interne 46 de l'applicateur 36 qui est située au niveau de l'extrémité ouverte 26 de la gaine externe 18 de sorte à être en contact avec le produit fluide.

De façon avantageuse, la tige 48 permet le guidage du produit fluide du réservoir 12 vers l'extrémité applicatrice 44.

Le produit fluide va s'écouler le long de la tige 48 jusqu'à l'extrémité applicatrice 44 qui va permettre l'application du produit fluide au niveau d'une zone d'application 49 à traiter. Dans le cas d'une recharge 16, la tige 48 peut permettre le perçage de l'opercule de la recharge 16 lors de sa première insertion dans la gaine externe 18 et/ou lors de la mise en place de la tête 14 de distribution et d'application sur le réservoir 12. De préférence, l'extrémité applicatrice 44 est de forme arrondie. Il peut s'agir, par exemple d'une sphère comme dans les exemples illustrés ici.

La taille de l'extrémité applicatrice 44 peut varier. Il peut s'agir, par exemple d'une sphère de grand diamètre comme illustré dans les figures 1 à 5 ou encore une sphère de diamètre réduit comme illustré à la figure 9.

Le type, le design, la forme, la taille de l'extrémité applicatrice 44 peuvent être choisis, par exemple en fonction du produit à appliquer, du ressenti souhaité, des préférences de l'utilisateur. De façon avantageuse, la tête 14 de distribution et d'application, notamment l'extrémité applicatrice 44 peut être protégée par un capuchon 50.

Le capuchon 50 permet aussi qu'une pression malencontreuse soit exercée au risque de provoquer une fuite du produit fluide. Le capuchon 50 enveloppe la tête 14 de distribution et d'application et repose sur un épaulement 52 du réservoir 12, ici de la gaine externe 18.

Le capuchon 50 est amovible. Dans le mode de réalisation illustré, le capuchon 50 est maintenu axialement sur le réservoir 12 par coopération d'un bourrelet interne 54 du capuchon 50 avec un bourrelet externe 56 de la gaine externe 18.

L'applicateur 36 est mobile en translation entre une position de repos (illustré à la figure 4) et une position de distribution du produit fluide (illustré à la figure 5), la position de distribution étant atteinte par une pression sur l'extrémité applicatrice 44. En position de repos, la distribution du produit fluide ne se fait pas et l'extrémité applicatrice 44 est dans une position déployée. En position de distribution, le produit fluide peut sortir de la tête 14 de distribution et d'application par l'orifice de distribution 38 et l'extrémité applicatrice 44 est dans une position retractée.

Ainsi, dans la position de repos, la portion de l'applicateur 36 en dehors du corps 34 est plus importante que la portion de l'applicateur 36 en dehors du corps 34 dans la position de distribution.

De façon avantageuse, la tige 48 de l'applicateur 36 va permettre le guidage de l'applicateur 36 de la position de repos vers la position de distribution du produit fluide, et inversement, en permettant à l'applicateur 36 de garder son alignement axial et favorisant sa bonne translation à l'intérieur du corps 34 de la tête 14 de distribution et d'application.

La tête 14 de distribution et d'application comprend en outre un moyen de rappel 58 permettant le retour automatique de l'applicateur 36 en position de repos lorsque la pression sur l'extrémité applicatrice 44 n'est plus exercée.

Le moyen de rappel 58 s'étend d'une première extrémité 60 située au niveau de l'orifice de distribution 38 du corps 34 vers une deuxième extrémité 62 en appui sur une bordure 64 de l'extrémité ouverte 26 du réservoir 12. La première extrémité 60 et la deuxième extrémité 62 sont reliée par au moins un brin 66 flexible.

De préférence, le moyen de rappel 58 est de forme tronconique similaire à une forme tronconique interne du corps 34 délimitée par une paroi interne du corps 34.

De préférence, le au moins un brin 66 flexible s'enroule en hélice. Il peut s'agir, par exemple, d'un ressort conique. Autrement dit, la première extrémité 60 du moyen de rappel 58 comprend un diamètre inférieur à celui de la deuxième extrémité 62.

Le nombre de spires du moyen de rappel 58 dépend de la force que l'on souhaite que l'utilisateur exerce sur l'extrémité applicatrice 44 pour distribuer le produit fluide.

Plus l'on souhaite une pression forte de l'utilisateur pour obtenir la distribution du produit fluide, plus le nombre de spires est élevé. Il peut alors s'agir par exemple d'un moyen de rappel 58 comprenant 3,5 spires comme illustré à la figure 6.

En revanche, si l'on souhaite une pression faible de l'utilisateur pour obtenir la distribution du produit fluide, alors le nombre de spires est bas. Il peut alors s'agir par exemple d'un moyen de rappel 58 comprenant 1,5 spires comme illustré à la figure 8. On peut aussi souhaiter que l'utilisateur exerce une pression intermédiaire pour obtenir la distribution du produit fluide et le moyen de rappel 58 comprendra, alors, par exemple, 2,5 spires. Comme illustré à la figure 7.

De façon avantageuse, la deuxième extrémité 62 du moyen de rappel 58 comprend un trou débouchant 68 comprenant un centre 70 traversé par la tige 48 de l'applicateur 36 de sorte que la tige 48 atteigne le réservoir 12.

Comme visible aux figures 6 à 8, le trou débouchant 68 comprend au moins une branche 72 s'étendant radialement à partir du centre 70 de sorte à laisser le produit fluide circuler. Autrement dit, de façon avantageuse, le trou débouchant 68 est en forme d'étoile.

Selon l'invention, l'applicateur 36 comprenant en outre un moyen d'ouverture et de fermeture 74 du dispositif 10 coopérant avec l'orifice de distribution 38 de la tête 14 de distribution et d'application de sorte à interdire la distribution du produit fluide lorsque l'applicateur 36 est en position de repos.

Le moyen d'ouverture et de fermeture 74 s'étend d'une première extrémité coopérant avec l'orifice de distribution 38 vers une seconde extrémité coopérant avec le moyen de rappel 58.

La première extrémité du moyen d'ouverture et de fermeture 74 est adjacente à l'extrémité applicatrice 44 de l'applicateur 36. La seconde extrémité du moyen d'ouverture et de fermeture 74 est adjacente à la tige 48.

De façon avantageuse, le moyen d'ouverture et de fermeture 74 s'étend axialement entre 1/15 et 1/3 de la longueur de l'applicateur 36, de préférence entre 1/10 et 1/6 de la longueur de l'applicateur 36.

Le moyen d'ouverture et de fermeture 74 coopère aussi avec le moyen de rappel 58 de la tête 14 de distribution et d'application en position de distribution du produit fluide de sorte à ce que l'applicateur 36 revienne automatiquement en position de repos. En position de repos, le moyen d'ouverture et de fermeture 74 obture l'orifice de distribution 38 du corps 34 et empêche ainsi le produit fluide de sortir du dispositif 10. Une fermeture étanche est obtenue par coopération du moyen d'ouverture et de fermeture 74 avec l'orifice de distribution 38 du corps 34. Lorsqu'une pression est exercée sur l'extrémité applicatrice 44 l'applicateur 36 subit une translation entraînant un éloignement du moyen d'ouverture et de fermeture 74 de l'orifice de distribution 38. Un passage du produit fluide est alors formé au niveau de l'orifice de distribution 38 permettant sa sortie et sa distribution, notamment jusqu'à l'extrémité applicatrice 44 de l'applicateur 36.

Par ailleurs, le moyen de rappel 58 permet un retour automatique de l'applicateur 36 en position de repos lorsque l'utilisateur n'exerce plus de pression, permettant ainsi le retour automatique de la fermeture étanche et assurant une fiabilité d'étanchéité au dispositif 10.

Par un geste simple de pression de l'extrémité applicatrice 44 sur la zone d'application, l'utilisateur obtient la distribution du produit fluide qui est stoppée dès que l'utilisateur éloigne l'extrémité applicatrice 44 de la zone d'application, c'est-à-dire lorsqu'il arrête d'exercer une pression sur celle-ci et l'étanchéité du dispositif 10 revenant automatiquement sans que l'utilisateur n'ait besoin d'un geste supplémentaire.

De façon avantageuse, le moyen d'ouverture et de fermeture 74 est en appui sur la première extrémité 60 du moyen de rappel 58 de sorte que la pression sur l'extrémité applicatrice 44 entraîne la compression du moyen de rappel 58 et l'ouverture de l'orifice de distribution 38 de la tête 14 de distribution et d'application et un relâchement de la pression entraîne un retour en position de repos de l'applicateur 36.

Dans le mode de réalisation illustré, le moyen d'ouverture et de fermeture 74 est dans le prolongement de l'extrémité applicatrice 44.

Le moyen d'ouverture et de fermeture 74 est de forme générale tronconique complémentaire de la forme tronconique interne du corps 34 de sorte à assurer une fermeture étanche du dispositif 10. En effet, la complémentarité de forme entre le moyen d'ouverture et de fermeture 74 et de l'intérieur du corps 34 permet, en position de repos, d'obstruer l'orifice de distribution 38 de la tête 14 de distribution et d'application. Le produit fluide est ainsi contenu dans le dispositif 10 sans risque de fuite. Lorsqu'une pression est exercée sur l'extrémité applicatrice 44 le moyen d'ouverture et de fermeture 74 s'éloigne de la paroi interne du corps 34 laissant un passage pour la distribution du produit fluide jusqu'à l'orifice de distribution 38. Autrement dit, en position de distribution, un espace est formé entre le moyen d'ouverture et de fermeture 74 et la paroi interne du corps 34 laissant passer le produit fluide stocké dans le réservoir 12 jusqu'à l'extrémité applicatrice 44 comme cela est visible sur la figure 5.

Le moyen d'ouverture et de fermeture 74 correspond à un renflement de la tige 48 dans le prolongement de l'extrémité applicatrice 44. Ce renflement est tronconique et présente un faible diamètre adjacent à l'extrémité applicatrice 44 et un diamètre large opposé.

Le diamètre large forme un épaulement 76 qui coopère, ici avec un épaulement 78 du moyen de rappel 58 situé au niveau de sa première extrémité 60. Ainsi, la première extrémité 60 du moyen de rappel 58 coopère avec le moyen d'ouverture et de fermeture 74. Ainsi lorsqu'un utilisateur exerce une pression sur l'extrémité applicatrice 44, cela entraîne la compression du moyen de rappel 58 et l'ouverture de l'orifice de distribution 38 de la tête 14 de distribution et d'application et un relâchement de la pression entraîne un retour automatique en position de repos de l'applicateur 36.

Dans une variante de réalisation de la tête 14 de distribution et d'application du dispositif 10 illustrée à la figure 10, la tête 14 de distribution et d'application comprend une pluralité de pattes 80 flexibles s'étendant longitudinalement d'une base 82 reliée à une surface externe du corps 34 vers une extrémité libre 84.

Les pattes 80 flexibles permettent d'une part l'application du produit fluide mais aussi l'écartement des cheveux et/ou encore le massage du cuir chevelu qui peut être souhaité et avantageux dans le cas de certains produits capillaires.

De préférence, les pattes 80 flexibles sont régulièrement réparties autour de l'orifice de distribution 38 de la tête 14 de distribution et d'application.

Dans le mode de réalisation, la tête 14 de distribution et d'application comprend quatre pattes 80 flexibles.

Chacune des extrémités libres 84 des pattes 80 flexibles est arrondie, et plus particulière sont de forme sphérique.

## Revendications

1. Dispositif (10) de distribution et d'application d'un produit fluide, notamment d'un produit cosmétique fluide comprenant :
- un réservoir (12) destiné à contenir le produit fluide et qui s'étend selon un axe longitudinal principal (X), et
- une tête (14) de distribution et d'application montée sur le réservoir (12), disposée à une extrémité axiale ouverte du réservoir (12),
la tête (14) de distribution et d'application comprenant un corps (34) monté sur le réservoir (12) et un applicateur (36) s'étendant d'une extrémité applicatrice (44) externe vers une extrémité interne (64) en contact avec le produit fluide, l'applicateur (36) étant mobile en translation par rapport au corps (34) entre une position de repos et une position de distribution du produit fluide, la position de distribution étant atteinte par une pression sur l'extrémité applicatrice (44),
l'applicateur (36) comprenant en outre un moyen d'ouverture et de fermeture (74) du dispositif (10) coopérant avec un orifice de distribution (38) du corps (34) de sorte à interdire la distribution du produit fluide lorsque l'applicateur (36) est en position de repos et avec un moyen de rappel (58) de la tête (14) de distribution et d'application en position de distribution du produit fluide de sorte à ce que l'applicateur (36) revienne automatiquement en position de repos.

2. Dispositif (10) selon la revendication précédente, dans lequel la tête (14) de distribution et d'application comprend une tige (48) s'étendant longitudinalement de l'extrémité applicatrice (44) vers l'intérieur de la tête (14) de distribution et d'application, la tige (48) permettant le guidage de l'applicateur (36) de la position de repos vers la position de distribution du produit fluide et inversement et le guidage du produit fluide du réservoir (12) vers l'extrémité applicatrice (44).

3. Dispositif (10) selon la revendication précédente, dans lequel le moyen d'ouverture et de fermeture (74) est de forme générale tronconique complémentaire d'une forme tronconique interne du corps (34) délimitée par une paroi interne du corps (34) de sorte à assurer une fermeture étanche du dispositif (10).

4. Dispositif (10) selon la revendication précédente, dans lequel le moyen de rappel (58) est de forme tronconique similaire à la forme tronconique interne du corps (34).

5. Dispositif (10) selon l'une quelconque des revendications précédentes, dans lequel le moyen de rappel (58) s'étend d'une première extrémité (60) coopérant avec le moyen d'ouverture et de fermeture (74) vers une deuxième extrémité (62) en appui sur une bordure de l'extrémité ouverte (26) du réservoir (12), la première extrémité (60) et la deuxième extrémité (62) étant reliée par au moins un brin (66) flexible.

6. Dispositif (10) selon la revendication précédente, dans lequel le moyen d'ouverture et de fermeture (74) est en appui sur la première extrémité (60) du moyen de rappel (58) de sorte que la pression sur l'extrémité applicatrice (44) entraîne la compression du moyen de rappel (58) et l'ouverture de l'orifice de distribution (38) de la tête (14) de distribution et d'application et un relâchement de la pression entraîne un retour en position de repos de l'applicateur (36).

7. Dispositif (10) selon l'une quelconque des revendications 5 ou 6 prise en combinaison avec la revendication 2, dans lequel la deuxième extrémité (62) du moyen de rappel (58) comprend un trou débouchant (68) comprenant un centre (70) traversé par la tige (48) de l'applicateur (36) de sorte à ce que la tige (48) atteigne le réservoir (12).

8. Dispositif (10) selon la revendication précédente, dans lequel le trou débouchant (68) comprend au moins une branche (72) s'étendant radialement à partir du centre (70) de sorte à laisser le produit fluide circuler.

9. Dispositif (10) selon l'une quelconque des revendications précédentes, dans lequel le réservoir (12) comprend une recharge (16) amovible comprenant une ouverture axiale (22), la recharge (16) comprenant un filetage externe (28) coopérant avec un filetage interne (30) d'une gaine externe (18) du réservoir (12).

10. Dispositif (10) selon l'une quelconque des revendications précédentes, dans lequel la tête (14) de distribution et d'application comprend une pluralité de pattes flexibles (80) s'étendant longitudinalement d'une surface externe du corps (34) vers une extrémité libre (84), les pattes flexibles (80) étant régulièrement répartie autour de l'orifice de distribution (38) de la tête (14) de distribution et d'application.
